# FASCICULE DE BREVET EUROPEEN

(11) **EP 0 630 199 B1**
(45) Date de publication et mention de la délivrance du brevet: **19.11.1997**
(21) Numéro de dépôt: 93905423.5
(22) Date de dépôt: 25.02.1993
(51) Int. Cl.: A47B 49/00

(54) **APPAREIL DE SUPPORTS ROTATIFS**
DREHBARE TRÄGERVORRICHTUNG
ROTARY SUPPORT APPARATUS

(30) Priorité: 02.03.1992 FR 9202465
(43) Date de publication de la demande: 28.12.1994
(73) Titulaire: ROTCEIG, Marc, 75015 Paris (FR)
(72) Inventeur: ROTCEIG, Marc, 75015 Paris (FR)
(86) Numéro de dépôt international: FR9300185
(87) Numéro de publication internationale: WO9317599

(56) Documents cités:
- WO-A-89/07566
- DE-U- 9 015 017
- GB-A- 1 294 628
- US-A- 3 578 832

## Description

La présente invention concerne les appareils de supports d'étagères rotatives.
Dans les appareils de ce genre les étagères sont superposées sur deux colonnes, placées l'une devant l'autre, la première colonne masquant la seconde.
Les étagères sont fixées au mécanisme par chacun de leurs côtés latéraux. Il y a donc 2 mécanismes identiques, accouplés par un arbre moteur qui traverse l'appareil.
D'autre part les étagères sont maintenues à l'horizontale par un levier portant un galet engagé dans une coulisse-guide, que comporte chacun des mécanismes. Il y a donc 2 coulisses-guide se faisant face.
Le dispositif selon l'invention permet de placer ces deux colonnes d'étagères côte à côte, de sorte que toutes les étagères sont visibles à la fois.
A cet effet le dispositif selon l'invention comporte, selon une première caractéristique, deux plans verticaux parallèles, placés l'un devant l'autre, entre lesquels est interposé le mécanisme qui est fixé sur le plan de derrière.
Le plan de devant, sur lequel s'appuient les étagères, présente une fente sans fin en forme de boucle allongée par où passent les axes des supports surlesquels les étagères sont fixées par leur dos. La partie que découpe cette fente étant maintenue en place par tout moyen de fixation que projette le plan de derrière; ce dernier pouvant aussi bien être constitué par le mur d'une chambre ou la cloison du meuble sur lequel l'appareil est fixé.
Le mécanisme est du type décrit dans le document WO-A-89 07 566; mais les plaques-support de métal coulé qu'il comporte présentent ici, selon une autre caractéristique, quatre nervures semi-circulaires, concentriques deux à deux, qui constituent la partie arquée des 2 coulisses guide. Le bossage, qui supporte les pignons de chaîne, est formé au milieu de 4 jambages de ces arcs de cercle.

Selon une autre caractéristique, les supports d'étagères portent 2 galets, engagés respectivement dans chacune des 2 coulisses-guide; ces galets suivent donc des chemins parallèles et restent toujours placés, l'un par rapport à l'autre, sur une même ligne horizontale.

Selon une autre caractéristique encore, les bras des supports d'étagères portent, sur une de leurs faces, une roulette qui vient s'appuyer sur un des deux plans verticaux du dispositif qui retient ainsi les supports d'étagères quand ces dernières, chargées, tendent à être entraînées vers l'avant.

Les dessins annexés illustrent l'invention:
La figure 1 représente, en perspective la disposition des deux plans du dispositif.
La figure 2 représente la même vue, l'axe du support rotatif d'étagère passé à travers la fente.
La figure 3 représente en perspective la plaque support de métal coulé et, en éclaté, le support rotatif d'étagère.
La figure 4 représente la plaque support en métal coulé vue de face.

En référence à ces dessins, le dispositif est agencé sur deux plans verticaux, parallèles, placés l'un devant l'autre. Le plan 1 de derrière porte le mécanisme qui est intercalé entre eux, le plan 2 de devant présente une fente sans fin 13 formant une boucle allongée par où passent les axes 8 des supports rotatifs d'étagère 14.

Le mécanisme comporte, en haut et en bas, des plaques de métal coulé 3 du type décrit dans le document WO-A-89 07 566) dont le relief présente, ici, selon une deuxième caractéristique, quatre nervures semi-circulaires, concentriques deux à deux, constituant des coulisses en arc de cercle 4 et 5.

Des parties droites raccordant les coulisses de la plaque support 3 du haut à celle du bas, constituent les deux coulisses 4 et 5, en forme de boucles fermées, distinctes, symétriques et placées sur un même plan vertical.

Le support d'étagères 14 comprend deux bras porteurs 12 qui sont montés par une de leurs extrémités sur la chaîne 15 et sont réunis par l'autre extrémité par un axe 8 qui les traverse. Cet axe 8 porte, à l'avant un plateau 11, sur lequel se fixe l'étagère; et à l'arrière, une pièce 9, en forme de V, dont les 2 doigts portent un galet 10. Ces 2 galets 10, engagés respectivement dans chacune des coulisses-guide 4 et 5, sont ainsi tenus à suivre des chemins parallèles et restent positionnés, l'un par rapport à l'autre, sur une même ligne horizontale. La pièce 9 en forme de V, l'axe 8 et le plateau 11 formant un bloc solidaire, l'étagère fixée sur le plateau 11 se trouve donc maintenue à l'horizontale.

Selon une autre caractéristique encore, un galet 7 fixé sur la face du bras 12 qui se trouve vis à vis du dos du plan 2 vient s'appuyer contre ce plan pour maintenir ainsi le support d'étagères 14 qui est entraîné vers l'avant par le poids qu'il porte.

## Revendications

1. Appareil de supports rotatifs d'étagères (14) caractérisé en ce qu'il est agencé sur deux plans verticaux (1,2) placés l'un devant l'autre parallèlement au dos des étagères, l'appareil comportant un mécanisme fixé contre le plan (1) de derrière, le plan (2) de devant servant de face d'appui aux dites étagères.

2. Appareil selon la revendication 1 caractérisé en ce qu'il comporte deux coulisses distinctes et symétriques (4,5), en forme de boucle fermée, placées côte à côte toutes deux sur un même plan vertical.

3. Appareil selon la revendication 2 caractérisé en ce qu'il comprend une plaque support (3) en métal coulé dont la face présente une combinaison de saillies formant la partie arquée des deux coulisses (4,5); ainsi qu'un bossage (6) placé au milieu des jambages des dites coulisses.

4. Appareil selon l'une quelconque des revendications précédentes caractérisé en ce que des bras (12) des supports d'étagères (14) portent sur une de leurs faces un galet (7) qui vient s'appuyer sur l'un des plans verticaux (1,2) pour maintenir les dits supports sur leur plan de rotation.

## Claims

1. Device of an appararus with rotary supports for shelves characterized in that it comprises two vertical members 1 and 2 disposed one in front of the other, a rotary mechanism fixed on said rear vertical member 1; said front vertical member 2 serving as a bearing surface for the cantileverd shelves and whereby the rear surface of said shelves always lies in a common plane which is substantially parallel to said vertical member 2.

2. Device according to claim 1 characterized in that it comprises two distinct and symetrical slideways 4 and 5, forming closed loops, disposed side by side, both on a common vertical plane.

3. Devise according to claim 1 or claim 2, characterized in that it comprises supporting cast metal plates wich surface present a combination of ribs forming the arcuate part of said slideways 4 and 5; as well as a projection 6 positioned in the midst of of the four downstrokes of said two slideways.

4. Device according to any of the preceding claims characterized in that rollers 7 are fixed on the surface of the carrying arms 12 of the supporting mechanism for shelves 14; said rollers 7 leaning against said vertical member 2 to keep said supporting mechanism for shelves 14 on their fixed rotary plane.

## Patentansprüche

1. Vorrichtung für ein Gerät mit drehbaren Regalträgern, gekennzeichent dadurch, daß diene auf zwei senkrechten Ebenen 1 und 2, wobei die eine vor der anderen parallel zur Rückseite der Regale liegt, angebracht sind. Ein Mechanismus ist hinten an der Ebene 1 befestigt, während die vordere Ebene 2 den besagten Regalen als Stützfläche dient.

2. Vorrichtung nach Anspruch 1, gekennzeichnet dadurch, daß sie zwei getrennte und symmetrische Führungsschienen 4 und 5, in einer geschlossenen Schleife und Seite an Seite in derselben senkrechten Ebene liegend, umfaßt.

3. Vorrichtung nach Anspruch 1 oder 2, gekennzeichnet dadurch, daß sie Trägerplatten 3 aus Gußmetall umfaßt, auf deren Vorderseite sich Vorkragungen befinden, die den bogenförmigen Teil der beiden Führungsschienen 4 und 5 bilden, sowie einen Buckel 6, der sich in der Mitte der Ständer der genannten Führungsschienen befindet.

4. Vorrichtung nach einem der vorstehenden Ansprüche, gekennzeichnet dadurch, daß die Arme 12 der Regalträger 14 auf der einen Seite einen Rollkörper 7 haben, der sich geben eine der senkrechten Ebenen 1 oder 2 stützt, um die besagten Träger in ihrer Rotationsebene zu halten.
